# EUROPÄISCHE PATENTSCHRIFT

(11) **EP 2 483 026 B1**
(45) Veröffentlichungstag und Bekanntmachung des Hinweises auf die Patenterteilung: **23.07.2014**
(21) Anmeldenummer: 10737581.8
(22) Anmeldetag: 02.08.2010
(51) Int. Cl.: B23D 59/00, B25F 5/00

(54) **Halbautonom arbeitende Stichsäge**
Semi-autonomously working jigsaw
Scie sauteuse fonctionnant de façon semi-autonome

(30) Priorität: 01.10.2009 DE 102009045235
(43) Veröffentlichungstag der Anmeldung: 08.08.2012
(73) Patentinhaber: Robert Bosch GmbH, 70442 Stuttgart (DE)
(72) Erfinder: KOEDER, Thilo, 70839 Gerlingen (DE); PLATZER, Joachim, 71686 Remseck-Hochberg (DE); HOFFMANN, Ulli, 75223 Niefern-Oeschelbronn (DE); KOEGEL, Jan, Mount Prospect Illinois 600562230 (US)
(86) Internationale Anmeldenummer: PCT/EP2010/061175
(87) Internationale Veröffentlichungsnummer: WO 2011/038953

(56) Entgegenhaltungen:
- EP-A1- 1 109 034
- EP-A1- 1 645 371
- DE-A1- 10 026 357
- DE-A1-102006 052 808
- DE-A1-102006 061 581
- US-A1- 2006 104 731
- US-A1- 2006 159 533

## Beschreibung

Die Erfindung betrifft eine halbautonom arbeitende Stichsäge gemäß dem Oberbegriff des Anspruches 1 sowie ein Verfahren zum Betrieb einer halbautonom arbeitenden Stichsäge.

### Stand der Technik

Eine derartige Stichsäge geht beispielsweise aus der DE 102006 052 808 A1 hervor.

Werkzeugmaschinen, vor allem in der Form handgehaltener und/oder handgeführter Werkzeugmaschinen, bieten häufig eine Vielzahl von Einsatzmöglichkeiten, verbunden mit einer Vielzahl benutzerseitiger Einstellmöglichkeiten. Dies bedingt nicht selten benutzerseitige Vorkenntnisse, auch bei guten Bedienungsanleitungen. Vor allem bei nur sporadischer Benutzung solcher Werkzeugmaschinen ergeben sich damit nicht selten Fehlbedienungen.

Grundsätzlich ändert sich hieran auch nichts, wenn die Werkzeugmaschinen mit maschinenseitigen Hilfen für den Benutzer ausgerüstet sind, so zum Beispiel bei Stichsägen mit Führungshilfen, die den Benutzer in der Verfolgung vorgegebener Arbeitslinien insbesondere rechnergestützt unterstützen sollen, beispielsweise durch auf einem Display dargestellte Führungshinweise.

Eine gegebenenfalls ergänzende maschinelle Unterstützung in der Führung einer WerKzeugmaschine ist aus der DE 10 2006 052 808 A1 bekannt, bei der als Werkzeugmaschine eine Stichsäge vorgesehen ist und der Benutzer dadurch in der Führung der Maschine maschinell unterstützt wird, dass das Werkzeug in Form eines hubbeweglich angetriebenen Sägeblattes um seine Hubachse drehbar ist und maschinell auf die jeweilige Arbeitslinie ausgerichtet wird.

Als Hilfsmittel dienen hierbei maschinenseitig vorgesehene Sensoriken, insbesondere etwa eine Kamera, über die die jeweils vorgegebene Arbeitslinie erfasst wird, so dass auf Basis der Ergebnisse einer nachgeordneten Auswerte- und Recheneinheit über eine Stelleinrichtung das Sägeblatt in seiner Drehlage auf die Arbeitslinie ausgerichtet werden kann. Ein solcher halbautonomer Betrieb erleichtert zwar dem Benutzer die Führungsarbeit und die Vermeidung von Führungsfehlern, bedingt aber, um eine gute Arbeitsqualität zu erreichen, in der Werkzeugauswahl und in Anpassung an jeweilige werkstückseitige Gegebenheiten besondere Aufmerksamkeit.

Bezogen auf solche handgeführte Werkzeugmaschinen in Form von Kreissägen, Stichsägen, Winkelschleifem oder auch Bohrern ist es aus der US 2006/0159533 A1 bekannt, unterschiedliche, bekannte Erfassungsmittel für einem jeweiligen Bestückungswerkzeug zugeordnete Identifikationsmerkmale vorzusehen. So zum Beispiel in Verbindung mit Stichsägen Sensoriken als optische Erfassungsmittel für am jeweiligen Sägeblatt vorgesehene Identifikationsmerkmale in Form geometrischer Strukturen, wie Löcher, Noppen oder dergleichen. Weiter ist es in Verbindung mit Bohrmaschinen zur Messung der axialen Distanz zwischen Bohrmaschine und vom Bohrer beaufschlagten Werkstück, also zur Erfassung von durch die Position der Bohrmaschine zum mit dem Bohrer zu beaufschlagenden Werkstück bestimmten Lagemerkmalen, bekannt, mit Sensoriken in Form von Abstandssensoren zu arbeiten. Die jeweils erfassten Werte werden unter anderem, mit der Maschinensteuerung verknüpft, genutzt, um durch Abstimmung zwischen Werkzeugmaschine und Werkzeug zu optimierten Arbeitsergebnissen bei möglichst geringem Werkzeugverschleiß zu kommen.

Bezogen auf handgeführte Werkzeugmaschinen, vor allem Bohrmaschinen, ist es des Weiteren aus der DE 10 2006 061 581 A1 bekannt, über eine maschinenseitig vorgesehene Sensorik vom zu bearbeitenden Werkstück und/oder von der Lage der Werkzeugmaschine zum Werkstück abhängige Merkmale und/oder Größen zu erfassen, so zum Beispiel die Werkstoffart des Werkstückes oder den Abstand der Werkzeugmaschine zum Werkstück. Zur Erfassung der Werkstoffart wird beispielsweise eine spektrale Auswertung eines von der Sensorik ausgesandten Signales oder eine Phasenauswertung vorgenommen. Die Erfassung des Abstandes und damit der Lage der Werkzeugmaschine zum Werkstück erfolgt beispielsweise durch die Auswertung eines von einer Signaleinheit der Sensorik ausgesandten Hochfrequenzsignales, insbesondere eines Radarsignales. Auch die so gewonnenen Ergebnisse dienen der Abstimmung der Arbeitsgegebenheiten zwischen Werkzeugmaschine und Werkzeug zur Optimierung des Arbeitsergebnisses, zum Beispiel durch möglichst geringen Werkzeugverschleiß, durch möglichst schonende Bearbeitung des Werkstückes und/oder durch eine möglichst benutzerfreundliche Handhabbarkeit der Werkzeugmaschine.

### Offenbarung der Erfindung

Der Erfindung liegt die Aufgabe zugrunde, eine Werkzeugmaschine der eingangs genannten Art hinsichtlich der Hilfestellungen, die dem Benutzer maschinenseitig in der Handhabung und Nutzung der Maschine zur Verfügung gestellt werden, weiter zu verbessern.

Erreicht wird dies mit den Merkmalen des Anspruches 1 und den Merkmalen des Anspruchs 7. Die Unteransprüche geben zweckmäßige Weiterbildungen an.

Durch die Identifizierung des jeweiligen Bestückungswerkzeuges wird eine automatisierte Anpassung der Arbeitsparameter der Stichsäge, also eine automatisierte Einstellung der Sägeparameter, möglich. Dies ist bei halbautonomen Stichsägen, die ohnehin mit einer bildgebenden Sensorik, insbesondere in Form einer Kamera etwa zur Erfassung von Gegebenheiten im Arbeitsumfeld des Bestückungswerkzeuges ausgerüstet sind, nahezu ohne Zusatzaufwand zu realisieren und ermöglicht damit, Fehler in der Zuordnung von Bestückungswerkzeug und für das Bestückungswerkzeug geeigneten Arbeitsparametern zu vermeiden, sowie die Umsetzung in entsprechende Maschineninformationen.

Von besonderem Vorteil ist es im Rahmen der Erfindung, wenn die Werkzeugmaschine zusätzlich mit Mitteln zur Erfassung der Werkstoffart des jeweils zu bearbeitenden Werkstückes versehen ist, da dann bezogen auf die Werkstoffart des jeweiligen Werkstückes auch eine geeignete Auswahl des Bestückungswerkzeuges dem Benutzer zumindest angezeigt werden kann, so dass eine Optimierung der Arbeitsbedingungen durch die richtige Zuordnung von Werkstoffart, Bestückungswerkzeug und Arbeitsparametern der Werkzeugmaschine gewährleistet ist.

Seitens des Bestückungswerkzeuges können entsprechende Identifikationsmerkmale auch durch Gestaltungsmerkmale des Werkzeuges selbst gebildet sein, so beispielsweise bei Sägeblättern durch die Art von deren Verzahnung, deren Länge oder dergleichen. Es können entsprechende Identifikationsmerkmale aber auch durch am Bestückungswerkzeug vorgesehene Kodierungen gebildet sein, so insbesondere in barcode-ähnlicher Form, durch Prägungen oder dergleichen.

Durch die Ausgestaltung des Bestückungswerkzeuges mit entsprechend identifizierenden Merkmalen und die Ausgestaltung der Werkzeugmaschine mit Mitteln zur Erfassung und Verarbeitung von Informationen über das Bestückungswerkzeug, gegebenenfalls auch der Werkstoffart, in Form einer Werkzeug-, oder Werkzeug- und Werkstofferkennungseinheit sowie einer nachgeordneten Steuereinheit sind alle Voraussetzungen geschaffen, bei halbautonomer Werkzeugmaschinen die maschinenseitigen Antriebs- und Stellparameter für das Bestückungswerkzeug ohne Zutun des Benutzers sachgerecht zu wählen und einzusteuern. Hierdurch kann verfahrensmäßig ein optimierter Arbeitsbetrieb sichergestellt werden, der zumindest im Hinblick auf die an der Werkstoffart orientierte Wahl des Bestückungswerkzeuges und die bezogen auf dieses Bestückungswerkzeug sachgerechte Einstellung der Arbeitsparameter der Maschine benutzerseitige Fehler ausschließt und damit vor allem auch für Ungeübte den jeweils richtigen Einsatz der Werkzeugmaschine erleichtert.

Weitere Einzelheiten und Merkmale der Erfindung ergeben sich aus den Ansprüchen, der Beschreibung und den Zeichnungen. Diese zeigen:
- Fig. 1: als Beispiel einer handgehaltenen Werkzeugmaschine eine schematisierte Darstellung einer Stichsäge,
- Fig. 2: eine Auswahl unterschiedlicher Sägeblätter als Bestückungswerkzeuge für die Stichsäge, und
- Fig. 3: zu einer erfindungsgemäß gestalteten Stichsäge in einem Blockschaltbild die Mittel zur Erfassung und Verarbeitung der das jeweilige Bestückungswerkzeug identifizierenden Merkmale und zur Umsetzung in Steuerbefehle für den Antrieb des Bestückungswerkzeuges.

Als Werkzeugmaschine 1 ist eine Stichsäge 2 veranschaulicht. Diese weist ein Gehäuse 3 auf, das über eine Fußplatte 4 auf der Oberfläche 27 eines Werkstücks 5 verschieblich abgestützt ist. Die Stichsäge 2 weist als in einer Werkzeugaufnahme 9 gehaltenes Bestückungswerkzeug 7 ein Sägeblatt 8 auf. Das Sägeblatt 8 ist hubbeweglich in Richtung des Pfeiles 10 angetrieben und um eine seiner Hubachse entsprechende Drehachse 12, wie über den Pfeil 11 angedeutet, verdrehbar. Über die Drehlage 12 des Sägeblattes 8 ist die jeweilige Sägerichtung als Arbeitsrichtung vorgegeben. Die durch den Pfeil 6 angedeutete Arbeitsrichtung entspricht der Geradeausarbeitsrichtung der Stichsäge 2, die sich bei unverdrehtem Sägeblatt 8 in der Erstreckung mit der Ebene des Sägeblattes 8 deckt.

Veranschaulicht sind somit in Fig. 1 eine Regelarbeitsstellung, die der Geradeausarbeitsrichtung gemäß Pfeil 6 entspricht; weiter ein Betrieb der Stichsäge 2 als sogenannte "Scrolling Jigsaw", in dem die Stichsäge 2 in einer der durch die jeweilige Drehlage des Sägeblattes 8 bestimmten Arbeitsrichtung in halbautonomer Betriebsweise arbeitet. In dieser Betriebsweise wird das Sägeblatt 8 maschinell auf eine jeweils vorgegebene, gerade oder krumme Arbeitslinie ausgerichtet und folgt dieser, wobei der Benutzer im Wesentlichen nur die Abstützung der aus dem Arbeitsbetrieb resultierenden Reaktionskräfte sowie den Vorschub der Stichsäge 2 übernimmt.

In Fig. 1 ist weiter noch die Nutzung der Stichsäge 2 in einem sogenannten Pendelhubbetrieb veranschaulicht, in dem das Sägeblatt 8 über einen Pendelantrieb 13 in Richtung seiner Sägeblattebene überlagert zum Hubantrieb pendelnd verstellt wird.

Diese verschiedenen Betriebsarten sind benutzerseitig über eine Schalteinrichtung 15 einstellbar. Das Ein- und Ausschalten der Stichsäge 2 erfolgt über eine im Griffbereich des Gehäuses 3 vorgesehene Schaltanordnung 14.

Entsprechend den jeweiligen Arbeitsanforderungen, zum Beispiel grober oder feiner Schnitt, und der jeweiligen Werkstoffart und/oder Beschaffenheit des jeweils zu bearbeitenden Werkstückes 5 ist die Stichsäge 2 auswechselbar mit unterschiedlichen Sägeblättern 8 zu bestücken. Verschiedene Ausgestaltungsformen solcher Sägeblätter 8 sind in Fig. 2 gezeigt und veranschaulichen, dass teilweise schon durch die jeweilige Gestaltung des Sägeblattes 8, sei es durch die Form, durch die Länge und/oder die Art und Form der Verzahnung, eine Unterscheidung und Identifikation möglich ist. Des Weiteren können die Sägeblätter 8, wie für ein Sägeblatt 28 beispielhaft veranschaulicht, zusätzliche Identifikationsmerkmale 29 aufweisen, die in barcode-ähnlicher Form beispielsweise auf einer oder beiden Sägeblattflachen vorgesehen, insbesondere eingearbeitet sein können. Entsprechende Markierungsmöglichkeiten bietet beispielsweise auch der Sägeblattrücken, beispielsweise durch eine entsprechende Rasterung.

Fig. 2 lässt weiter erkennen, dass auch die Kopfteile der Sägeblätter 8 ausreichende Möglichkeiten für eine Codierung bieten, insbesondere für eine mechanisch erfassbare Codierung, die in der Werkzeugaufnahme 9 abgegriffen und weiter verarbeitet in entsprechende Steuerbefehle für Arbeitsparameter der Stichsäge 2, insbesondere Hubzahl des Sägeblattes 8 und Pendelzahl des Pendelantriebs 13, umgesetzt werden kann. Entsprechende Verarbeitungs- und Steuereinrichtungen sind integriert in die Stichsäge 2 von deren Gehäuse 3 aufgenommen und in der Darstellung gemäß Fig. 1 schematisiert an der Frontseite 16 der Stichsäge 2 symbolisch veranschaulicht, wobei bei 21 eine Recheneinheit dargestellt ist, die in Verbindung mit einer Steuereinheit 22 entsprechende Stelleinrichtungen 23 anspricht.

Zur Identifikation des jeweiligen Sägeblattes 8 im Rahmen der Erfindung kommen als Mittel zur Erfassung optische Erfassungseinrichtungen 30 in Frage, wie sie in Fig. 1 im Frontbereich 16 des Gehäuses 3 nach vorne versetzt zum Sägeblatt 8 vorgesehen und auf das Sägeblatt 8 bzw. den Arbeitsbereich des Sägeblattes 8 ausgerichtet veranschaulicht sind.

Durch die Ausrichtung auf den Arbeitsbereich des Sägeblattes 8 ist die Erfassung einer etwa vorgegebenen Arbeitslinie und abgeleitet davon die Drehstellungsausrichtung des Sägeblattes 8, für den Betrieb der Stichsäge als Scrolling Jigsaw möglich, und es sind dementsprechend in dieser Betriebsart zu betreibende Stichsägen 2 ohnehin bereits mit einer optischen Erfassungseinrichtung 30 versehen, über die gegebenenfalls auch weitere benutzerrelevante Informationen aus dem Arbeitsbereich des Sägeblattes 8 erfasst und für den Benutzer nutzbar gemacht werden können, beispielsweise durch Darstellung in einem ebenfalls im Frontbereich vorgesehenen Display 20. Zu diesen Hinweisen können auch Hinweise auf das jeweilige Sägeblattes 8 als Bestückungswerkzeug 7 zählen. Insbesondere werden solche Hinweise aber verarbeitet und in Steuerbefehle für den Antrieb des Sägeblattes 8 umgesetzt.

Im Hinblick auf die unterschiedlichen Anforderungen bezüglich der Sägeblatterkennung einerseits und der Beobachtung des Arbeitsbereiches des Sägeblattes 8 andererseits weist die optische Erfassungseinheit 30 für die genannten Zwecke erfindungsgemäß unterschiedliche Sensoriken auf, eine Sensorik 18 zur Beobachtung des Arbeitsbereiches und Erfassung einer Arbeitslinie und eine Sensorik 24 für die Sägeblatterkennung, wobei beide Sensoriken 18, 24 auch in Form einer Kamera ausgebildet sein können und sich gegebenenfalls lediglich hinsichtlich ihrer Ausrichtung unterscheiden. Gegebenenfalls können die Sensoriken 18, 24 sich auch im Erfassungsbereich überdecken, so dass sie unter Umständen redundant genutzt werden können.

Bezogen auf die Sägeblatterkennung kann es sich als zweckmäßig erweisen, für die jeweilige Erfassung eine Dreh- und/oder Hubstellung des Sägeblattes 8 vorzugeben, in die das Sägeblatt 8 zur besseren Beobachtung verbracht wird. Hierzu kann beispielsweise das Sägeblatt 8 in eine Querstellung zur Geradeausarbeitsrichtung verdreht werden. Ferner erweist sich insbesondere die obere Hubstellung des Sägeblattes 8 als eine für die Erfassung und Identifikation zweckmäßige Stellung, zumal in dieser Lage, insbesondere bei entsprechender Verdrehung des Sägeblattes 8, die körperliche Gestaltung des Sägeblattes 8 besonders gut zu erkennen ist und auch etwaige Codierungen wie Aussparungen und Vertiefungen und/oder barcodeähnliche Markierungen in einem günstigen Beobachtungsbereich liegen.

Fig. 3 veranschaulicht schematisiert die Erfassung der Identifikationsmerkmale eines als Bestückungswerkzeug 7 verwendeten Sägeblattes 8 über die Sensorik 24 in Form einer Kamera und die nachfolgende Verarbeitung der so gewonnenen Informationen in einer Sägeblatterkennung 31, beispielsweise durch Bildvergleich oder durch Verarbeitung der Codierungssignale, wobei die Sägeblatterkennung 31 Teil der Recheneinheit 21 sein kann. Ist das Sägeblatt 8 erkannt, so werden in einer Logik 25 der Steuereinheit 22 die dem Sägeblatt 8 als Antriebsparameter zugeordneten Werte insbesondere für die Hubzahl 32 und Pendelzahl 33 festgelegt und von der Steuereinheit 22 in Stellbefehle für die Stell- und Antriebseinrichtungen 13, 23 umgesetzt.

In Fig. 1 ist veranschaulicht, dass die erfindungsgemäße Erkennung des Bestückungswerkzeuges 7 zweckmäßigerweise mit einer Erkennung der Werkstoffart des Werkstückes 5 kombiniert ist. Dies macht es möglich, die aus der Sägeblatterkennung sich ergebenden Antriebsparameter in Berücksichtigung der jeweiligen Werkstoffart zu modifizieren und für das Sägeblatt 8 hinsichtlich Hub- und Pendelzahl entsprechend modifizierte Antriebswerte einzusteuern.

Die Werkstoffarterkennung ist in Fig. 1 symbolisch veranschaulicht über die Sensorik 26, die bevorzugt im Frontbereich der auf die Werkstückoberfläche 27 aufsetzbaren Fußplatte 4 vorgesehen ist, wobei für die Erkennung des Werkstoffs auf bekannte Technologien zurückgegriffen werden kann.

Durch die Erfassung des jeweiligen Bestückungswerkzeuges 7 und die Berücksichtigung der für das jeweilige Bestückungswerkzeug 7 günstigsten Arbeitswerte auf automatisierter Basis werden die Anforderungen an den Benutzer deutlich reduziert und insbesondere fehlerhafte Zuordnungen hinsichtlich voneinander abhängiger Arbeitsparameter vermieden. Ergänzt um eine Werkstoffarterkennung für das jeweilige Werkstück ist eine weitere Verbesserung der Arbeitsqualität bei gleichzeitiger Verringerung der Anforderungen an den Benutzer zu erreichen.

## Patentansprüche

1. Halbautonom arbeitende Stichsäge (2) mit einer Werkzeugaufnahme (9) zur wechselnden Bestückung mit einem hubbeweglich angetriebenen Sägeblatt (8), das um seine Hubachse maschinell verdrehbar ist, wobei die Stichsäge (2) dazu vorgesehen ist, in einer der durch die jeweilige Drehlage des Sägeblatts (8) bestimmten Arbeitsrichtung in halbautonomer Betriebsweise zu arbeiten und das Sägeblatt (8) maschinell auf eine jeweils werkstückseitig vorgegebene Arbeitslinie auszurichten und dieser zu folgen, wobei ein Benutzer im Wesentlichen nur die Abstützung der aus dem Arbeitsbetrieb resultierenden Reaktionskräfte sowie den Vorschub der Stichsäge (2) übernimmt, und mit Erfassungsmitteln, **dadurch gekennzeichnet, daß** die Erfassungsmittel eine erste Sensorik (24) zur Erfassung von Identifikationsinerkmalen (29) des Sägeblatts (8) aufweisen, die Stichsäge (2) Mittel zur Verarbeitung der erfassten Merkmale aufweist, und die Erfassungmittel eine zweite Sensorik (18) zur Beobachtung eines Arbeitsbereichs und zur Erfassung der vorgegebenen Arbeitslinie und abgeleitet davon einer Drehstellungsausrichtung des Sägeblatts (8) aufweisen, wobei die Sensoriken (18, 24) durch eine die Identifikations- und Lagemerkmale erfassende optische Erfassungseinheit (30) gebildet sind.

2. Halbautonom arbeitende Stichsäge (2) nach Anspruch 1, **dadurch gekennzeichnet, dass** für die jeweilig Erfassung eine Dreh- und/oder Hubstellung des Sägeblatts (8) vorgegeben ist, in die das Sägeblatt (8) zur besseren Beobachtung verbracht wird.

3. Halbautonom arbeitende Stichsäge (2) nach Anspruch 2, **dadurch gekennzeichnet, dass** das Sägeblatt (8) in eine Querstellung zu einer Geradeausarbeitsrichtung verdreht ist.

4. Halbautonom arbeitende Stichsäge (2) nach einem der vorhergehenden Ansprüche, **dadurch gekennzeichnet, dass** die optischen Erfassungsmittel durch eine Kamera gebildet sind.

5. Halbautonom arbeitende Stichsäge (2) nach einem der vorhergehenden Ansprüche, **dadurch gekennzeichnet, dass** die Stichsäge (2) mit Mitteln zur Erfassung der Werkstoffart des jeweils zu bearbeitenden Werkstückes (5) versehen ist.

6. Halbautonom arbeitende Stichsäge (2) nach einem der vorhergehenden Ansprüche, **dadurch gekennzeichnet, dass** die Mittel zur Erfassung des jeweiligen Sägeblattes (8) und der Werkstoffart des jeweils zu bearbeitenden Werkstückes (5) eine Werkzeug- und Werkstofferkennungseinheit sowie eine nachgeordnete Steuereinheit aufweisen, über die die maschinenseitigen Antriebs- und/oder Stellparameter für das Sägeblatt (8) eingesteuert werden.

7. Verfahren zum Betrieb einer halbautonom geführten Stichsäge (2), wobei ein Sägeblatt (8), mit dem die Stichsäge (2) jeweils bestückt ist, maschinell um seine Hubachse verdrehbar ist und optisch über eine erste Sensorik (24) einer maschinenseitigen Erfassungseinheit (30) detektiert wird, und die optische Erfassungseinheit (30) auf einen Arbeitsbereich eines Sägeblatts (8) ausgerichtet wird, wobei die Stichsäge (2) in einer durch die jeweilige Drehlage des Sägeblatts (8) bestimmten Arbeitsrichtung in halbautonomer Betriebsweise arbeitet und das Sägeblatt (8) maschinell auf die jeweils werkstückseitig vorgegebene Arbeitslinie ausrichtet und dieser folgt, und wobei ein Benutzer im Wesentlichen nur die Abstützung der aus dem Arbeitsbetrieb resultierenden Reaktionskräfte sowie den Vorschub der Stichsäge (2) übernimmt, wobei mittels einer zweiten Sensorik (18) der optischen Erfassungseinheit (30) die vorgegebene Arbeitslinie erfasst wird und die erfassten Werte über eine maschinenseitige Steuereinheit in Steuerbefehle für den Antrieb und die Ausrichtung des Sägeblattes (8) umgesetzt werden.

8. Verfahren nach Anspruch 7, **dadurch gekennzeichnet, dass** die Werkstoffart des zu bearbeitenden Werkstückes (5) optisch über die maschinenseitige Erfassungseinheit (30) detektiert wird und der erfassten Werte über die maschinenseitige Steuereinheit in Steuerbefehle für den Antrieb und die Ausrichtung des Sägeblattes (8) umgesetzt werden.

## Claims

1. Semi-autonomously working jigsaw (2) having a tool receptacle (9) for interchangeably fitting with a saw blade (8) which is driven in a reciprocating manner and is mechanically rotatable about its stroke axis, wherein the jigsaw (2) is intended to work in a semi-autonomous mode of operation in a working direction determined by the respective rotational position of the saw blade (8) and to orient the saw blade (8) mechanically with a working line provided in each case on the workpiece side and to follow said working line, wherein a user undertakes substantially only to support the reaction forces resulting from the working operation and to feed the jigsaw (2), and having detection means, **characterized in that** the detection means have a first sensor system (24) for detecting identification features (29) of the saw blade (8), the jigsaw (2) has means for processing the detected features, and the detection means have a second sensor system (18) for monitoring a working region and for detecting the predetermined working line and, derived therefrom, an orientation of the rotary position of the saw blade (8), wherein the sensor systems (18, 24) are formed by an optical detection unit (30) that detects the identification and position features.

2. Semi-autonomously working jigsaw (2) according to Claim 1, **characterized in that** a rotary and/or stroke position of the jigsaw (8), into which the saw blade (8) is moved for better monitoring, is provided for the respective detection.

3. Semi-autonomously working jigsaw (2) according to Claim 2, **characterized in that** the saw blade (8) is rotated into a transverse position with respect to a straight-on working direction.

4. Semi-autonomously working jigsaw (2) according to one of the preceding claims, **characterized in that** the optical detection means are formed by a camera.

5. Semi-autonomously working jigsaw (2) according to one of the preceding claims, **characterized in that** the jigsaw (2) is provided with means for detecting the type of material of the workpiece (5) to be machined in each case.

6. Semi-autonomously working jigsaw (2) according to one of the preceding claims, **characterized in that** the means for detecting the respective saw blade (8) and the type of material of the workpiece (5) to be machined in each case have a tool and material identification unit and a downstream control unit via which the machine-side drive and/or actuating parameters for the saw blade (8) are input.

7. Method for operating a semi-autonomously guided jigsaw (2), wherein a saw blade (8) with which the jigsaw (2) is fitted in each case is rotatable mechanically about its stroke axis and is detected optically via a first sensor system (24) of a machine-side detection unit (30), and the optical detection unit (30) is oriented with a working region of a saw blade (8), wherein the jigsaw (2) works in a semi-autonomous mode of operation in a working direction determined by the respective rotational position of the saw blade (8) and orients the saw blade (8) mechanically with the working line provided in each case on the workpiece side and follows said working line, and wherein a user undertakes substantially only to support the reaction forces resulting from the working operation and to feed the jigsaw (2), wherein the predefined working line is detected by means of a second sensor system (18) of the optical detection unit (30) and the detected values are converted by a machine-side control unit into control commands for the drive and the orientation of the saw blade (8).

8. Method according to Claim 7, **characterized in that** the type of material of the workpiece (5) to be machined is detected optically via the machine-side detection unit (30) and the detected values are converted via the machine-side control unit into control commands for the drive and the orientation of the saw blade (8).

## Revendications

1. Scie sauteuse (2) fonctionnant de façon semi-autonome avec un logement d'outil (9) pouvant être équipé de façon changeante d'une lame de scie (8) entraînée de façon mobile en course et pouvant tourner de façon mécanique autour de son axe de course, la scie sauteuse (2) étant prévue pour travailler, dans une direction de travail définie par la position de rotation respective de la lame de scie (8), dans un mode de fonctionnement semi-autonome et pour orienter mécaniquement la lame de scie (8) sur une ligne de travail respectivement prédéfinie du côté de la pièce usinée et pour la suivre, un utilisateur ne se chargeant pour l'essentiel que de l'étayage des forces de réaction résultant du fonctionnement en situation de travail ainsi que de l'avancement de la scie sauteuse (2) et avec des moyens de détection, **caractérisée en ce que** les moyens de détection comportent un premier système d'analyse sensorielle (24) permettant de détecter des caractéristiques d'identification (29) de la lame de scie (8) et la scie sauteuse (2) comportant des moyens de traitement des caractéristiques détectées et les moyens de détection comportant un deuxième système d'analyse sensorielle (18) permettant d'observer une zone de travail et de détecter la ligne de travail prédéfinie et d'en déduire une orientation de position de rotation de la lame de scie (8), les systèmes d'analyse sensorielle (18, 24) étant formés par une unité de détection optique (30) détectant les caractéristiques d'identification et de position.

2. Scie sauteuse (2) fonctionnant de façon semi-autonome selon la revendication 1, **caractérisée en ce que** la position de rotation et/ou de course de la lame de scie (8) dans laquelle la lame de scie (8) est passée pour permettre la meilleure observation possible est prédéfinie pour la détection respective.

3. Scie sauteuse (2) fonctionnant de façon semi-autonome selon la revendication 2, **caractérisée en ce que** la lame de scie (8) est tournée dans une position transversale par rapport à une position d'élaboration droite.

4. Scie sauteuse (2) fonctionnant de façon semi-autonome selon l'une quelconque des revendications précédentes, **caractérisée en ce que** les moyens de détection optique sont constitués par une caméra.

5. Scie sauteuse (2) fonctionnant de façon semi-autonome selon l'une quelconque des revendications précédentes, **caractérisée en ce que** la scie sauteuse (2) est dotée de moyens de détection du type de matériau de la pièce usinée (5) à traiter respectivement.

6. Scie sauteuse (2) fonctionnant de façon semi-autonome selon l'une quelconque des revendications précédentes, **caractérisée en ce que** les moyens de détection de la lame de scie (8) respective et du type de matériau de la pièce usinée (5) à traiter respectivement comportent une unité de détection des outils et des matériaux ainsi qu'une unité de commande placée en aval via laquelle les paramètres de réglage et/ou d'entraînement du côté machine sont réglés pour la lame de scie (8).

7. Procédé de fonctionnement d'une scie sauteuse (2) guidée de façon semi-autonome, une lame de scie (8) avec laquelle la scie sauteuse (2) est respectivement équipée pouvant tourner de façon mécanique autour de son axe de course et être détectée optiquement via un premier système d'analyse sensorielle (24) d'une unité de détection (30) placée du côté machine et l'unité de détection optique (30) étant orientée sur une zone de travail d'une lame de scie (8), la scie sauteuse (2) travaillant en mode de fonctionnement semi-autonome dans une direction de travail définie par la position de rotation respective de la lame de scie (8) et orientant mécaniquement la lame de scie (8) sur la ligne de travail respectivement prédéfinie du côté de la pièce usinée et suivant celle-ci et un utilisateur ne se chargeant pour l'essentiel que de l'étayage des forces de réaction résultant du fonctionnement en situation de travail ainsi que de l'avancement de la scie sauteuse (2), la ligne de travail prédéfinie étant détectée au moyen d'un deuxième système d'analyse sensorielle (18) de l'unité de détection optique (30) et les valeurs détectées étant converties via une unité de commande placée côté machine en ordres de commande pour l'entraînement en entrée et l'orientation de la lame de scie (8).

8. Procédé selon la revendication 7, **caractérisé en ce que** le type de matériau de la pièce usinée (5) à traiter est détecté optiquement via l'unité de détection (30) placée du côté machine et que les valeurs détectées sont converties via l'unité de commande placée côté machine en ordres de commande pour l'entraînement en entrée et l'orientation de la lame de scie (8).
